# EUROPÄISCHE PATENTSCHRIFT

(11) **EP 0 489 768 B1**
(45) Veröffentlichungstag und Bekanntmachung des Hinweises auf die Patenterteilung: **14.06.1995**
(21) Anmeldenummer: 90912439.8
(22) Anmeldetag: 21.08.1990
(51) Int. Cl.: C11D 1/825

(54) **ANTISCHAUMMITTEL FÜR DIE MASCHINELLE GESCHIRR- UND FLASCHENREINIGUNG**
ANTI-FOAMING AGENTS FOR MACHINE-WASHING OF CROCKERY AND BOTTLES
AGENT ANTIMOUSSE POUR LE LAVAGE EN MACHINE DE LA VAISSELLE ET DES BOUTELLES

(30) Priorität: 30.08.1989 DE 3928600
(43) Veröffentlichungstag der Anmeldung: 17.06.1992
(73) Patentinhaber: Henkel Kommanditgesellschaft auf Aktien, 40191 Düsseldorf (DE)
(72) Erfinder: SCHMID, Karl-Heinz, D-4020 Mettmann (DE); STANISLOWSKI, Detlev, D-4030 Ratingen (DE); KOREN, Karin, D-4000 Düsseldorf 1 (DE); LANGEN, Michael, D-4010 Hilden (DE)
(86) Internationale Anmeldenummer: EP9001384
(87) Internationale Veröffentlichungsnummer: WO9103540

(56) Entgegenhaltungen:
- EP-A- 0 124 815
- EP-A- 0 254 208
- EP-A- 0 326 795
- GB-A- 2 204 321

## Beschreibung

Die Erfindung betrifft neuartige ausgewählte Wirkstoffgemische von Alkali-resistenten Polyalkylenglykolether-Verbindungen, die bei eigener Tensidwirkung sich insbesondere durch ausgeprägte schaumdrückende Eigenschaften bei der Formulierung mit weiteren bekannten Komponenten schaumartiger Reinigungsmittel auszeichnen sowie ihre Verwendung für die maschinelle Geschirr- und Flaschenreinigung in Haushalt und Gewerbe.

Die Verwendung nichtionogener Tenside auf Basis polyoxyalkylierter Alkylphenole und/oder Fettalkohole für die Reinigung harter Oberflächen ist bekannt. Bei vielen Anwendungsgebieten, beispielsweise bei ihrer Verwendung als Bestandteil in Geschirrspülmaschinen wirkt sich jedoch das starke Schaumvermögen dieser Verbindungen ungünstig aus.

Es besteht eine ganze Reihe von Vorschlägen, die unerwünschte starke Schaumneigung solcher Reinigungsmittel durch Mitverwendung geeigneter Mischungskomponenten zu dämpfen. Bekannt ist beispielsweise die Verwendung bzw. Mitverwendung von Blockpolymerisaten aus Polypropylenglykol und Ethylenoxid und anderen Schaumdämpfungssystemen. Eine besondere Schwierigkeit für das Gebiet der maschinellen Oberflächenreinigung mit solchen Systemen liegt in der häufig gegebenen Alkali-Instabilität der eingesetzten Hilfsstoffe. Es ist bekannt, daß beispielsweise maschinelle Geschirrreinigungsmittel hoch alkalische Systeme mit beträchtlichen Gehalten von Alkalihydroxiden, Alkalisilikaten und/oder Alkaliphosphaten sind.

In der DE-OS 25 56 544 sind Reinigungsmittel, insbesondere Maschinengeschirrspülmittel beschrieben, die Endgruppen-verschlossene nichtionogene Polyalkylenglykolether-Verbindungen mitverwenden, wobei die dort herausgestellte Verbindungsklasse sich von polyoxyalkylierten Alkoholen mit 6 bis 22 C-Atomen im geradkettigen oder verzweigten Alkyl- oder Alkylenrest ableiten und dadurch gekennzeichnet sind, daß sie mit einer tert.-Butylethergruppierung Endgruppen-verschlossen sind. Verbindungen dieser Art sollen als Schaumdämpfer für nichtionogene und kationaktive Verbindungen eingesetzt werden können.

In der EP 254 208 A2 wird ein spezielles schaumarmes bzw. schaumdämpfendes Tensidgemisch aus 20 - 80 Gew.-% an Polyethylenglykolethern der allgemeinen Formel R₁-O-(CH₂CH₂O)ₙ-R₂, in der R₁ einen geradkettigen oder verzweigten Alkylrest oder Alkenylrest mit 8 - 18 C-Atomen, R₂ einen Alkylrest mit 4 bis 8 C-Atomen und n eine Zahl von 3 bis 7 bedeuten, 10 bis 40 Gew.-% Alkylpolyalkylenglykol-Mischether der allgemeinen Formel
R₃-O-(CH₂CH₂O)ₓ-(CH₂-CH(CH₃)O)_{y}-H, in der R₃ einen geradkettigen oder verzweigten Alkylrest mit 8 bis 18 C-Atomen, x eine Zahl von 1 bis 3 und y eine Zahl von 3 bis 6 bedeuten, sowie 0 bis 40 Gew.-% Alkyl-(poly)-propylenglykolether der allgemeinen Formel R₄-O-(CH₂CH(CH₃)O)_{z}-H, in der R₄ einen geradkettigen oder verzweigten Alkyl- oder Alkenylrest mit 16 bis 22 C-Atomen und z eine Zahl von 1 bis 3 bedeuten, beschrieben.

In der EP 124 815 A3 wird die Verwendung von Polyglykolethern der Formel R¹-O-(CH₂CH₂O)ₙ-R², in der R¹ einen geradkettigen oder verzweigten Alkyl- oder Alkenylrest mit 8 bis 18 Kohlenstoffatomen, R² einen Alkylrest mit 4 bis 8 Kohlenstoffatomen und n eine Zahl von 7 bis 12 bedeutet, als schaumdrückende Zusätze für schaumarme Reinigungsmittel empfohlen. Derartige Verbindungen können gegebenenfalls auch Bestandteil der erfindungsgemäßen Wirkstoffkombination sein.

In der EP 326 795 A2 wird die Verwendung von Polyethylenglykolether der allgemeinen Formel (I) R₁O-(CH₂CH₂O)ₙ-R₂, in der R₁ einen geradkettigen oder verzweigten Alkyl- oder Alkenylrest mit 20 bis 28 C-Atomen, R₂ einen Alkylrest mit 4 bis 8 C-Atomen und n eine Zahl von 6 bis 20 bedeuten, als schaumdrückende Zusätze für schaumarme Reinigungsmittel beschrieben. Diese Verbindungen sind sehr wirksam, aber teilweise unlöslich.

Die Verwendung von ethoxylierten Guerbetalkoholen ist im Stand der Technik nicht erwähnt.

Die Lehre der vorliegenden Erfindung geht von der Aufgabe aus, weitere Verbesserungen solcher Reinigungs- und/oder Spülmittel für harte Oberflächen, insbesondere zur maschinellen Reinigung von Glas, Geschirr, Flaschen und dergleichen zu ermöglichen. Die Erfindung will dabei insbesondere Stoffmischungen zur Verfügung stellen, die sowohl einerseits selber Tensidcharakter besitzen, insbesondere aber geeignet sind, als stark schaumdämpfende Zusatzstoffe in schaumarmen Alkali-resistenten Reinigungsmittelmischungen der hier betroffenen Art Verwendung zu finden. Angesprochen ist dabei sowohl der Bereich der festen und/oder flüssigen Reinigungsmittel der hier genannten Art wie auch der Bereich der sogenannten Klarspüler, die bekanntlich in einem abschließenden Verfahrensschritt vor der Trocknung des gereinigten Gutes zum Einsatz kommen. Die erfindungsgemäßen Wirkstoffkombinationen sollen insbesondere in Kombination mit anderen üblichen nichtionischen, kationischen oder anionischen oberflächenaktiven Substanzen, Gerüstsubstanzen und anderen Zusatz- oder Hilfsstoffen in den Spül- und Reinigungsmittelformulierungen des hier betroffenen Sachgebietes verwendet werden können.

Die Lehre der Erfindung geht von der Feststellung aus, daß die im nachfolgenden angegebenen bestimmt ausgewählten Wirkstoffgemische das komplexe Anforderungsprofil erfüllen. Wirkstoffgemische der erfindungsgemäßen Art zeichnen sich dazu noch durch eine verbesserte Formulierbarkeit in Flüssigsystemen aus, so daß hier für die gewerbliche Verwertung zusätzliche Erleichterungen geschaffen werden.

Gegenstand der Erfindung ist dementsprechend die Verwendung ausgewählter Mischungen von Alkali-resistenten Polyalkylenglykolether-Verbindungen mit Tensidcharakter und schaumdrückender Wirkung für die maschinelle Geschirr- und Flaschenreinigung in Haushalt und Gewerbe, wobei das Kennzeichen der Erfindung darin liegt, daß Wirkstoffkombinationen der folgenden Komponenten eingesetzt werden - Gew.-% jeweils bezogen auf Wirkstoffkombination:
1. bis zu 40 Gew.-% Endgruppen-verschlossener Polyethylenglykolether der allgemeinen Formel (I)

   R₁O-(CH₂CH₂O)ₙ-R₂ (I)

   in der sich der Rest R₁O- von Guerbetalkoholen mit 16 bis 20 C-Atomen ableitet, der Rest R₂ einen Alkylrest mit 4 bis 8 C-Atomen und n eine Zahl von 5 bis 9 bedeuten
und
2. bis zu 40 Gew.-% nicht Endgruppen-verschlossener Polyethylenglykolether-Verbindungen der allgemeinen Formel (II)

   R₅O-(CH₂CH₂O)_{z}-H (II)

   in der sich der Rest R₅O- von Guerbetalkoholen mit 12 bis 20 C-Atomen ableitet und z eine Zahl von 2 bis 5 ist
zusammen mit
3. 20 bis 98 Gew.-% an Mischethern der allgemeinen Formel (III)

   R₆O-(EO)ᵤ-(PO)ᵥ-H (III)

   in der R₆O- den Rest eines linearen oder verzweigten Alkanols mit 8 bis 18 C-Atomen, EO den Rest des Ethylenglykols, PO den Rest des Propylenglykols, u eine Zahl von 2 bis 6 und v eine Zahl von 3 bis 7 bedeuten
sowie gewünschtenfalls
4. Endgruppen-verschlossener Polyethylenglykolether der allgemeinen Formel (IV)

   R₃O-(CH₂CH₂O)ₘ-R₄ (IV)

   in der R₃ einen linearen Alkylrest mit 8 bis 18 C-Atomen oder einen verzweigten Alkylrest mit 8 bis 14 C-Atomen, R₄ einen Alkylrest mit 4 bis 10 C-Atomen und m eine Zahl von 5 bis 15 bedeuten.

Es kann erfindungsgemäß bevorzugt sein, die Wirkstoffkomponenten zu (1) bis (4) in den folgenden Mischungsverhältnissen einzusetzen:
1) bis zu 30 Gew.-% an Verbindungen der allgemeinen Formel (I)
2) bis zu 40 Gew.-% an Verbindungen der allgemeinen Formel (II)
3) 40 bis 95 Gew.-% an Verbindungen der allgemeinen Formel (III)
4) 0 bis 50 Gew.-% an Verbindungen der allgemeinen Formel (IV).

Eine wesentliche Komponente für die Wirkstoffgemische der Erfindung sind die Mischether der allgemeinen Formel (III), die in der Regel sogar den Hauptanteil des erfindungsgemäß beschriebenen und zum angegebenen Zweck eingesetzten Wirkstoffgemisches ausmachen können. Diese an sich vorbekannten Komponenten werden durch den erfindungsgemäß vorgesehenen Zusatz der Wirkstoffkomponenten zu (1) und (2) substantiell verbessert. Diese Verbesserung betrifft dabei sowohl die Fähigkeit der Schauminhibierung bzw. -begrenzung als auch die Formulierbarkeit des Wirkstoffgemisches zu klar löslichen wäßrigen Konzentraten.

Die Erfindung sieht dabei vor, die Mischungskomponenten der allgemeinen Formel (I) zu (1) einerseits sowie die Mischungskomponenten der allgemeinen Formel (II) zu (2) andererseits in Kombination miteinander zusammen mit den Verbindungen der allgemeinen Formel (III) - Mischungskomponente zu (3) - und den gewünschtenfalls zusätzlich eingesetzten Mischungskomponenten (4) einzusetzen. Zusätzlich gilt, daß schon vergleichsweise geringe Mengen dieser Mischungskomponenten zu (1) und (2) wirkungsvolle Effekte im Sinne der angestrebten Verbesserungen bewirken können. So kann mit dem Zusatz bis zu etwa 20 Gew.-% - bezogen auf Gesamtgemisch der erfindungsgemäßen Wirkstoffe - der Komponenten zu (1) und (2) oder gar schon mit Mengen bis zu etwa 10 Gew.-% dieser erfindungsgemäßen Zusatzstoffe eine deutliche Verringerung der Schaumbildung einerseits sowie Verbesserung der wäßrigen Formulierbarkeit der Wirkstoffe andererseits erzielt werden.

Im einzelnen gilt zu den erfindungsgemäß vorgesehenen Mischungskomponenten zu (1) und (2) das folgende:

### Mischungskomponenten der allgemeinen Formel (I) zu (1)

und

### Mischungskomponenten der allgemeinen Formel (II) zu (2)

Als besonders wirkungsvoll haben sich solche Vertreter dieser beiden Klassen erwiesen, die sich von verzweigten Alkanolen von der Art der Guerbet-Alkohole ableiten. Alkohole dieser Art entstehen bekanntlich durch Kondensation von Fettalkoholen niedrigerer Kohlenstoffzahl in Gegenwart von Alkali, z. B. Kaliumhydroxid oder Kaliumalkoholat. Die Reaktion läuft beispielsweise bei Temperaturen von 200 bis 300 °C ab und führt zu verzweigten Guerbet-Alkoholen, die die Verzweigung in 2-Stellung zur Hydroxylgruppe aufweisen. In einer besonderen Ausführungsform will dabei die Erfindung überwiegend oder bevorzugt ausschließlich geradkettige Fettalkohole zur Herstellung der 2-verzweigten Guerbet-Alkohole und letztlich dann zur Synthese der Verbindungen der allgemeinen Formel (I) einsetzen. Fettalkohole natürlichen Ursprungs haben bekanntlich wenigstens weitaus überwiegend geradzahlige Kettenlängen, so daß über ihre Dimerisierung der 2-verweigte Guerbet-Alkohol mit 18 C-Atomen nicht als einheitliches Kondensationsprodukt nur eines ausgewählten Fettalkohols erhalten werden kann. Die hier notwendige Dimerisierung eines Gemisches der beiden Fettalkohole mit 8 und 10 C-Atomen führt zu dem Isomerengemisch des 18 C-Guerbet-Alkohols aus 2-Hexyldodecanol-1 und 2-Octyldecanol-1. Daneben entstehen die Kondensationsprodukte der beiden eingesetzten Alkohole mit sich selbst, d. h., das 2-Hexyldecanol-1 aus dem eingesetzten Octanol und das 2-Octyldodecanol-1 aus dem eingesetzten Decanol. Sinngemäß gleiche Überlegungen gelten zum Guerbet-Alkohol mit 14 C-Atomen.

Stoffgemische dieser Art, die zur Lösung der erfindungsgemäßen Aufgabe geeignet sind, sind im Anspruch 4 beschrieben. Auch die erfindungsgemäß vorgesehene Alternative (1b), die frei ist von Guerbet-Alkoholen mit 18 C-Atomen, jedoch geeignete Mischungsverhältnisse der Guerbet-Alkohole mit einerseits 16 und andererseits 20 C-Atomen führt zum Ziel.

Die Herstellung der Endgruppen-verschlossenen Fettalkoholpolyglykolether der Formel (I) erfolgt entsprechend den Angaben der DE-OS 33 15 951. So setzt man zweckmäßigerweise die vorstehend beschriebenen Fettalkohole höherer Kohlenstoffzahl mit Ethylenoxid im Molverhältnis von 1 : 5 bis 1 : 9 um und verethert anschließend die im erhaltenen Reaktionsprodukt vorhandenen Hydroxylgruppen. Die Umsetzung mit Ethylenoxid erfolgt dabei unter den bekannten Akoxylierungsbedingungen, vorzugsweise in Gegenwart von geeigneten alkalischen Katalysatoren. Die Veretherung der freien Hydroxylgruppen wird bevorzugt unter den bekannten Bedingungen der Williamsonschen Ethersynthese mit geradkettigen oder verzweigten C₄- bis C₈-Alkylhalogeniden durchgeführt. Besondere Bedeutung kommt im Rahmen des erfindungsgemäßen Handelns dem n-Butylrest für den Rest R₂ aus der allgemeinen Formel (I) zu. Beispiele für eine solche abschließende Veretherung sind dementsprechend n-Butylhalogenide wie n-Butylchlorid. Die Erfindung ist allerdings hierauf nicht beschränkt. Weitere Beispiele sind Amylhalogenide, Hexylhalogenide und die höheren Alkylhalogenide des genannten Bereichs. Dabei kann es zweckmäßig sein, Alkylhalogenid und Alkali im stöchiometrischen Überschuß, beispielsweise von 10 bis 50 %, über die zu verethernden Hydroxylgruppen einzusetzen.

Die Herstellung der nicht Endgruppen-verschlossenen Verbindungen der allgemeinen Formel (II) erfolgt in an sich bekannter Weise durch Umsetzung der ausgewählten Guerbet-Alkohole mit Ethylenoxid im Mol-Verhältnis 1 : 2 bis 1 : 5.

Entsprechend werden in an sich bekannter Weise die Verbindungen der allgemeinen Formel (III) - Mischungskomponenten zu (3) - durch Umsetzung der ausgewählten linearen oder verzweigten Alkanole R₆OH mit Ethylenoxid und Propylenoxid - insbesondere 1,2-Propylenoxid - in den angegebenen Molverhältnissen erhalten. Die Herstellung der gegebenenfalls mitverwendeten Mischungskomponenten der allgemeinen Formel (IV) erfolgt sinngemäß zu den Angaben der Herstellung der Endgruppen-verschlossenen Mischungskomponenten der allgemeinen Formel (I).

Wie bereits angegeben eignen sich die erfindungsgemäßen Wirkstoffgemische sowohl als schaumdämpfender Zusatz zu typischen Reinigungsmittelgemischen, insbesondere schaumarmen Mischungen der angegeben Art, um deren Schaumneigung noch weiter herabzusetzen als auch zur Formulierung von Klarspülern. Auch im zuletzt genannten Fall können in an sich bekannter Weise schaumarme Tenside mitverwendet werden, deren Schaumbildung durch die erfindungsgemäßen Wirkstoffsysteme nach weiter gedrückt wird. Insbesondere im zuletzt genannten Einsatzgebiet kann aber auch sinnvoll Gebrauch gemacht werden von den tensidischen Eigenschaften der erfindungsgemäß zur Anwendung kommenden Wirkstoffmischungen.

Der Gehalt der erfindungsgemäßen Wirkstoffmischungen zu (1) bis (4) in den Wasch- und Reinigungsmitteln kann in weiten Grenzen variieren. Wesentlich ist, daß die Polyglykolethergemische bereits in geringen Konzentrationen wirkungsvolle Effekte ergeben. In einer bevorzugten Ausführungsform werden sie den Reinigungsmitten in solchen Mengen zugesezt, daß ihre Konzentration in den gebrauchsfertigen Lösungen etwa im Bereich von 50 bis 500 ppm liegt. Die Erfindung ist hierauf allerdings nicht eingeschränkt, es können insbesondere auch weitaus höhere Mengen der erfindungsgemäßen Wirkstoffgemische zum Einsatz kommen.

### Beispiele

In den nachfolgenden Beispielen wird die Schaumdämpfung der erfindungsgemäß ausgewählten Zusatzstoffe - und im Vergleich dazu einer strukturähnlichen jedoch nicht in den Rahmen der Erfindung fallenden Zusatz-Mischung - nach einer Prüfmethode ermittelt, die wie folgt beschrieben wird:

In 450 ml Wasser mit einer Wasserhärte von 16 ^{o}dH werden 50 g eines verquirlten Volles (Eigelb und Eiweiß) homogen verteilt und diese Flüssigkeit in eine doppelwandigen 2000-ml-Meßzylinder auf 60 ^{o}C temperiert. Mit Hilfe einer Laborschlauchpumpe wird diese Lösung mit einem Glasrohr vom Boden des Meßzylinders angesaugt. Die Rückführung der Flüssigkeit in den Meßzylinder erfolgt über ein zweites Rohr, dessen unteres Ende in der Höhe der Oberkante des Meßzylinders endet. Die Flüssigkeit wird dabei mit einer Umwälzgeschwindigkeit von 4 l/min. umgepumpt und fällt in den Meßzylinder zurück. Durch das Umpumpen kann man diese Flüssigkeit bis auf 2000 ml aufschäumen. Wenn dies erreicht ist, dosiert man 0,1 ml des zu prüfenden schaumarmen bzw. schaumdrückenden Wirkstoffgemisches - hier die Produkte A, B, C und D - in die Flüssigkeit, wobei der gebildete Schaum in Abhängigkeit von der Wirksamkeit des Produktes mehr oder weniger schnell zusammenbricht. Bei weiterem Umpumpen wird dann stets ein Wiederanstieg des Schaums beobachtet. Nach 0,5, 1, 2, 3, 5, 10, 15, 20 und 30 Minuten Umpumpdauer nach Dosierung des schaumarmen Wirkstoffgemisches werden dann jeweils die in der Tabelle angegebenen Volumina abgelesen, welche sich aus Schaum und Flüssigkeit nach diesen Zeiten gebildet haben.

Die untersuchten Produkte sind dabei die folgenden:

### Produkt A (zum Vergleich)

95 % Kokosalkohol-(EO)₅-(PO)₄
5 % 2-Hexyldecanol-1, umgesetzt mit 2 Mol Ethylenoxid

### Produkt B (erfindungsgemäß)

90 % Kokosalkohol-(EO)₅-(PO)₄
5 % 2-Hexyldecanol-1, umgesetzt mit 2 Mol Ethylenoxid
5 % R₁O-(CH₂CH₂O)₇-n-Butylether, wobei gilt
- R₁OH =: 28 % 2-Octyldodecanol-1
25 % 2-Hexyldodecanol-1
25 % 2-Octyldecanol-1
22 % 2-Hexyldecanol-1

### Produkt C (zum Vergleich)

47,5 % Kokosalkohol-(EO)₁₀-n-butylether
47,5 % Kokosalkohol-(EO)₅-(PO)₄
5 % R₁O-(CH₂CH₂O)₇-n-Butylether gemäß Produkt B

### Produkt D (zum Vergleich)

50 % Kokosalkohol-(EO)₅-(PO)₄
50 % Kokosalkohol-(EO)₄-(PO)₅
Die jeweils bestimmten Werte sind in der nachfolgenden Tabelle zusammengefaßt:

| min. | Produkt A | Produkt B | Produkt C | Produkt D |
|---|---|---|---|---|
| 0 | 2000 | 2000 | 2000 | 2000 |
| 0,5 | 600 | 560 | 560 | 620 |
| 1 | 600 | 580 | 600 | 620 |
| 2 | 660 | 640 | 640 | 680 |
| 3 | 700 | 660 | 680 | 760 |
| 5 | 820 | 740 | 800 | 960 |
| 10 | 1060 | 880 | 1000 | 1500 |
| 15 | 1110 | 940 | 1060 | 2000 |
| 20 | 1240 | 1060 | 1140 | |
| 30 | 1460 | 1220 | 1180 | |

Zur Formulierbarkeit der jeweiligen Produktgemische werden die folgenden Untersuchungen durchgeführt:

### Rezeptur 1

20 % Produkt A
5 % Cumolsulfonat (40%ig)
75 % Wasser
Diese Formulierung ist bis 46 ^{o}C klar-flüssig.

### Rezeptur 2

20 % Produkt B
5 % Cumolsulfonat (40%ig)
75 % Wasser
Diese Formulierung ist bis 46 ^{o}C klar-flüssig.

### Rezeptur 3

20 % Produkt C
5 % Cumolsulfonat (40%ig)
75 % Wasser
Diese Formulierung ist bis 46 ^{o}C klar-flüssig.

### Rezeptur 4

20 % Produkt D
5 % Cumolsulfonat (40%ig)
75 % Wasser
Diese Formulierung ist nur bis 40 ^{o}C klar-flüssig.

### Ergebnis:

Das Produkt B hat eine bessere Antischaumwirkung als die Produkte A, C und D.

## Patentansprüche

1. Verwendung ausgewählter Mischungen von Alkali-resistenten Polyalkylenglykolether-Verbindungen mit Tensidcharakter und schaumdrückender Wirkung für die maschinelle Geschirr- und Flaschenreinigung in Haushalt und Gewerbe, dadurch gekennzeichnet, daß Wirkstoffkombinationen der folgenden Komponenten eingesetzt werden - Gew.-% jeweils bezogen auf 100 Gew.-% Wirkstoffkombination -:
1. bis zu 40 Gew.-% Endgruppen-verschlossener Polyethylenglykolether der allgemeinen Formel (I)
R₁O-(CH₂CH₂O)ₙ-R₂ (I)
in der sich der Rest R₁O- von Guerbetalkoholen mit 16 bis 20 C-Atomen ableitet, der Rest R₂ einen Alkylrest mit 4 bis 8 C-Atomen und n eine Zahl von 5 bis 9 bedeuten
und
2. bis zu 40 Gew.-% nicht Endgruppen-verschlossener Polyethylenglykolether-Verbindungen der allgemeinen Formel (II)
R₅O-(CH₂CH₂O)_{z}-H (II)
in der sich der Rest R₅O- von Guerbetalkoholen mit 12 bis 20 C-Atomen ableitet und z eine Zahl von 2 bis 5 ist
zusammen mit
3. 20 bis 98 Gew.-% an Mischethern der allgemeinen Formel (III)
R₆O-(EO)ᵤ-(PO)ᵥ-H (III)
in der R₆O- den Rest eines linearen oder verzweigten Alkanols mit 8 bis 18 C-Atomen, EO den Rest des Ethylenglykols, PO den Rest des Propylenglykols, u eine Zahl von 2 bis 6 und v eine Zahl von 3 bis 7 bedeuten
sowie gewünschtenfalls
4. Endgruppen-verschlossener Polyethylenglykolether der allgemeinen Formel (IV)
R₃O-(CH₂CH₂O)ₘ-R₄ (IV)
in der R₃ einen linearen Alkylrest mit 8 bis 18 C-Atomen oder einen verzweigten Alkylrest mit 8 bis 14 C-Atomen, R₄ einen Alkylrest mit 4 bis 10 C-Atomen und m eine Zahl von 5 bis 15 bedeuten.

2. Ausführungsform nach Anspruch 1, dadurch gekennzeichnet, daß in 100 Gew.-% Wirkstoffkombination die Wirkstoffkomponenten zu (1) bis (4) in den folgenden Mengen eingesetzt werden:
1) bis zu 30 Gew.-% an Verbindungen der allgemeinen Formel (I)
2) bis zu 40 Gew.-% an Verbindungen der allgemeinen Formel (II)
3) 40 bis 95 Gew.-% an Verbindungen der allgemeinen Formel (III)
4) 0 bis 50 Gew.-% an Verbindungen der allgemeinen Formel (IV)

3. Ausführungsform nach Ansprüchen 1 und 2, dadurch gekennzeichnet, daß Polyethylenglykolether-Verbindungen der allgemeinen Formel (II) eingesetzt werden, in denen sich der Rest R₅O- von wenigstens einem der nachfolgenden Alkanole ableitet:
2-Butyloctanol-1, 2-Butyldecanol-1, 2-Hexyloctanol-1, 2-Hexyldecanol-1, 2-Hexyldodecanol-1, 2-Octyldecanol-1 und/oder 2-Octyldodecanol-1.

4. Ausführungsform nach Ansprüchen 1 bis 3, dadurch gekennzeichnet, daß Polyethylenglykolether-Verbindungen der allgemeinen Formel (I) eingesetzt werden, in denen sich der Rest R₁O- von den nachfolgenden Alkoholgemischen (a) oder (b) ableitet:
a) 10 bis 100 Mol-% eines äquimolaren Isomerengemisches aus 2-Hexyldodecanol-1 und 2-Octyldecanol-1
0 bis 90 Mol-% 2-Hexyldecanol-1
0 bis 50 Mol-% 2-Octyldodecanol-1
bzw.
b) 40 bis 70 Mol-% 2-Hexyldecanol-1 60 bis 30 Mol-% 2-Octyldodecanol-1

5. Ausführungsform nach Ansprüchen 1 bis 4, dadurch gekennzeichnet, daß Polyethylenglykolether-Gemische der allgemeinen Formel (I) eingesetzt werden, deren Reste R₁O- sich von Alkoholgemischen der nachfolgenden Zusammensetzung ableiten:
wenigstens 45 Mol-% des Isomerengemisches aus 2-Hexyldodecanol-1 und 2-Octyldecanol-1,
0 bis 55 Mol-% 2-Hexyldecanol-1
nicht mehr als 30 Mol-% 2-Octyldodecanol-1.

6. Ausführungsform nach Ansprüchen 1 bis 5, dadurch gekennzeichnet, daß auch die Reste R₂ (allgemeine Formel (I)) und/oder R₄ (allgemeine Formel (IV)) lineare Alkylreste der angegebenen C-Zahl sind.

## Claims

1. The use of selected mixtures of alkali-resistant, surface-active and foam-suppressing polyalkylene glycol ether compounds in domestic and institutional dishwashing and bottle-washing machines, characterized in that combinations of the following active components (% by weight, based on 100% by weight of the combination) are used:
1. up to 40% by weight of end-capped polyethylene glycol ethers corresponding to general formula (I):
R₁O-(CH₂CH₂O)ₙ-R₂ (I)
in which R₁O is derived from C₁₆₋₂₀ Guerbet alcohols, R₂ is a C₄₋₈ alkyl radical and n is a number of 5 to 9,
and
2. up to 40% by weight of non-end-capped polyethylene glycol ether compounds corresponding to general formula (II):
R₅O-(CH₂CH₂O)_{z}-H (II)
in which R₅O is derived from C₁₂₋₂₀ Guerbet alcohols and z is a number of 2 to 5,
together with
3. 20 to 98% by weight of mixed ethers corresponding to general formula (III):
R₆O-(EO)ᵤ-(PO)ᵥ-H (III)
in which R₆O- is the residue of a linear or branched C₈₋₁₈ alkanol, EO is an ethylene glycol residue, PO is a propylene glycol residue, u is a number of 2 to 6 and v is a number of 3 to 7,
and, if desired,
4. end-capped polyethylene glycol ethers corresponding to general formula (IV):
R₃O-(CH₂CH₂O)ₘ-R₄ (IV)
in which R₃ is a linear C₈₋₁₈ alkyl radical or a branched C₈₋₁₄ radical, R₄ is a C₄₋₁₀ alkyl radical and m is a number of 5 to 15.

2. The use claimed in claim 1, characterized in that active components (1) to (4) are used in the following quantities in 100% by weight of the combination:
1) up to 30% by weight of compounds corresponding to general formula (I),
2) up to 40% by weight of compounds corresponding to general formula (II),
3) 40 to 95% by weight of compounds corresponding to general formula (III),
4) 0 to 50% by weight of compounds corresponding to general formula (IV).

3. The use claimed in claims 1 and 2, characterized in that polyethylene glycol ether compounds corresponding to general formula (II), in which R₅O- is derived from at least one of the following alkanols: 2-butyl-1-octanol, 2-butyl-1-decanol, 2-hexyl-1-octanol, 2-hexyl-1-decanol, 2-hexyl-1-dodecanol, 2-octyl-1-decanol and/or 2-octyl-1-dodecanol, are used.

4. The use claimed in claims 1 to 3, characterized in that polyethylene glycol ether compounds corresponding to general formula (I), in which R₁O- is derived from the following alcohol mixtures (a) or (b):
a) 10 to 100 mole-% of an equimolar isomer mixture of 2-hexyl-1-dodecanol and 2-octyl-1-decanol,
0 to 90 mole-% of 2-hexyl-1-decanol,
0 to 50 mole-% of 2-octyl-1-dodecanol,
or
b) 40 to 70 mole-% of 2-hexyl-1-decanol, 60 to 30 mole-% of 2-octyl-1-dodecanol,
are used.

5. The use claimed in claims 1 to 4, characterized in that polyethylene glycol ether mixtures corresponding to general formula (I), in which R₁O- is derived from alcohol mixtures of the following composition:
at least 45 mole-% of the isomer mixture of 2-hexyl-1-dodecanol and 2-octyl-1-decanol,
0 to 55 mole-% of 2-hexyl-1-decanol,
no more than 30 mole-% of 2-octyl-1-dodecanol,
are used.

6. The use claimed in claims 1 to 5, characterized in that the substituents R₂ (general formula (I)) and/or R₄ (general formula (IV)) are also linear alkyl radicals containing the number of carbon atoms mentioned.

## Revendications

1. Utilisation de mélanges sélectionnés de composés d'éthers de polyalkylèneglycol résistant aux alcalis ayant un caractère tensioactif et une action anti-mousse pour le lavage en machine de la vaisselle et des bouteilles domestique et industriel,
caractérisée en ce qu'on met en oeuvre des combinaisons de matière active des composants suivants, % en poids rapporté respectivement à 100 % en poids de combinaison de matière active :
1. jusqu'à 40 % en poids d'éthers de polyéthylèneglycol enfermés par des groupes terminaux de formule générale (I)
R₁O-(CH₂CH₂O)ₙ-R₂ (I)
dans laquelle le radical R₁O, découle d'alcools de Guerbet avec de 16 à 20 atomes en C, le reste R₂ représente un radical alkyle avec de 4 à 8 atomes de C et n un nombre de 5 à 9.
2. Jusqu'à 40 % en poids de composés d'éthers de polyéthylèneglycol non-enfermés par des groupes terminaux de formule générale (II)
R₅O-(CH₂CH₂O)_{z}-H (II)
dans laquelle le radical R₅O, découle d'alcools de Guerbet avec de 12 à 20 atomes de C et z est un nombre de 2 à 5,
et avec,
3. De 20 à 98 % en poids d'éthers mixtes de formule générale (III)
R₆O-(OH)ᵤ-(OP)ᵥ-H (III)
dans laquelle R₆O, représente le radical d'un alcanol linéaire ou ramifié avec de 8 à 18 atomes de C, OE le radical de l'éthylèneglycol, OP le radical du propylèneglycol, u un nombre de 2 à 6 et v un nombre de 3 à 7,
ainsi que si on le désire,
4. Des éthers de polyéthylèneglycol enfermés par des groupes terminaux de formule générale (IV)
R₃O-(CH₂CH₂O)ₘ-R₄ (IV)
dans laquelle R₃ représente un radical alkyle linéaire avec de 8 à 18 atomes de C ou un radical alkyle ramifié avec de 8 à 14 atomes de C, R₄ un radical alkyle avec de 4 à 10 atomes de C et m un nombre de 5 à 15.

2. Forme de réalisation selon la revendication 1, caractérisée en ce que dans 100 % en poids de combinaison de matière active, les composants de matière active de (1) à (4) sont mis en oeuvre dans les quantités suivantes :
1) jusqu'à 30 % en poids de composés de formule générale (I).
2) Jusqu'à 40 % en poids de composés de formule générale (II).
3) 40 à 95 % en poids de composés de formule générale (III).
4) 0 à 50 % en poids de composés de formule générale (IV).

3. Forme de réalisation selon les revendications 1 et 2, caractérisée en ce qu'on met en oeuvre des composés d'éthers de polyéthylèneglycol de la formule générale (II), dans lesquels le radical R₅O, dérive d'au moins un des alcanols suivants : 2-butyloctanol-1, 2-butyldécanol-1, 2-héxyloctanol-1, 2-héxyldécanol-1, 2-héxyldodécanol-1, 2-octyldécanol-1 et/ou 2-octyldodécanol-1.

4. Forme de réalisation selon les revendications 1 à 3, caractérisée en ce qu'on met en oeuvre des composés d'éthers de polyéthylèneglycol de la formule générale (I), dans lesquels le radical R₁O dérive des mélanges d'alcool (a) ou (b) suivants :
a) 10 à 100 % molaire d'un mélange équimolaire d'isomères de 2-héxyldodécanol-1 et 2-octyldécanol-1,
0 à 90 % molaire de 2-héxyldécanol-1
0 à 50 % molaire de 2-octyldodécanol-1.
Ou
b) 40 à 70 % molaire de 2-héxyldécanol-1
60 à 30 % molaire de 2-octyldodécanol-1.

5. Forme de réalisation selon les revendications 1 à 4, caractérisée en ce qu'on utilise des mélanges d'éthers de polyéthylèneglycol de la formule générale (I), dont les radicaux R₁O dérivent de mélanges d'alcool de la composition suivante :
au moins 45 % molaire du mélange d'isomère de 2-héxyldodécanol-1 et 2-octyldécanol-1 0 à 55 % molaire de 2-héxyldécanol-1 pas plus de 30 % molaire de 2-octyldodécanol-1.

6. Forme de réalisation selon les revendications 1 à 5, caractérisée en ce que même les radicaux R₂ [formule générale (I)] et/ou R₄ [formule générale (IV)] sont des radicaux alkyle linéaires du nombre de C indiqué.
